# EUROPÄISCHE PATENTANMELDUNG

(11) **EP 1 926 177 A1**
(43) Veröffentlichungstag der Anmeldung: **28.05.2008**
(21) Anmeldenummer: 06291812.3
(22) Anmeldetag: 22.11.2006
(51) Int. Cl.: H01R 4/20, H01R 4/18

(54) **Anordnung zum Kontaktieren eines elektrischen Leiters**

(71) Anmelder: Nexans, 75008 Paris (FR)
(72) Erfinder: Steinberg, Helmut, 92721 Störnstein (DE); Mayer, Udo, 92637 (DE); Nootzel, Thomas, 92685 Floss (DE)
(74) Vertreter: Döring, Roger

(57) **Zusammenfassung**

Es wird eine Anordnung zum Kontaktieren eines elektrischen Leiters angegeben, der aus einer Vielzahl von miteinander verseilten, Aluminium enthaltenden Drähten (5) besteht, mittels eines Kontaktelements (3), das Teile zum mechanisch festen Herumlegen um den und Verpressen mit dem Leiter aufweist. Zur Aufrechterhaltung des leitenden Kontakts zwischen Leiter und Kontaktelement (3) ist innerhalb des Leiters mindestens ein langgestreckter Druckkörper angebracht, der mindestens ein federndes, eine Rückstellkraft aufweisendes Teil hat, das bei in radialer Richtung auf den Druckkörper (4) einwirkender Kraft in radialer Richtung zusammendrückbar ist. Das federnde Teil des Druckkörpers (4) ist durch die bei der Montage des Kontaktelements (3) aufgebrachte Kraft entgegen seiner Rückstellkraft radial zusammengedrückt.

## Beschreibung

Die Erfindung bezieht sich auf eine Anordnung zum Kontaktieren eines elektrischen Leiters, der aus einer Vielzahl von miteinander verseilten, Aluminium enthaltenden Drähten besteht, mittels eines Kontaktelements, das Teile zum mechanisch festen Herumlegen um den und Verpressen mit dem Leiter aufweist, insbesondere in einer Crimpverbindung (DE 198 21 630 C1).

Eine solche Anordnung wird beispielsweise in der Automobil- und Flugzeugtechnik eingesetzt. Die darin verwendeten, Aluminium enthaltenden Drähte bestehen entweder ganz aus Aluminium oder es sind von einer Kupferhülle umgebene Aluminiumdrähte, die als kupferplattierte Aluminiumdrähte bekannt sind. Ein wesentlicher Vorteil von derartigen elektrischen Leitern, die als Litzenleiter aus einer größeren Anzahl solcher miteinander verseilter Drähte bestehen, ist ihr gegenüber Kupfer geringeres Gewicht.

Die geringere elektrische Leitfähigkeit des Aluminiums gegenüber Kupfer ist für die meisten Anwendungen hingegen von untergeordneter Bedeutung. Probleme ergeben sich aber beim Anbringen von Kontaktelementen an den Leitern, da Aluminium unter Druck zu fließen beginnt, wie er durch ein auf einen Leiter aufgepreßtes Kontaktelement erzeugt wird. Das kann nach einiger Zeit zu einer Lockerung der Verbindung zwischen Kontaktelement und Leiter führen, mit entsprechend erhöhten Übergangswiderständen. Im Extremfall kann die elektrisch leitende Verbindung zwischen Kontaktelement und Leiter ganz unterbrochen werden. Hinzu kommt, daß bei einer im Einsatzfall nicht zu vermeidenden Erwärmung der Verbindungsstelle zwischen dem Leiter und dem in der Regel aus Kupfer bestehenden Kontaktelement aufgrund der unterschiedlichen Wärmeausdehnungszahlen von Aluminium und Kupfer zusätzlich eine Lockerung des Kontaktelements eintreten kann.

Bei der bekannten Anordnung nach der eingangs erwähnten DE 198 21 630 C1 ist der Leiter als Litzenleiter aus kupferplattierten Aluminiumdrähten aufgebaut. Das durch Crimpen am Leiter festgelegte Kontaktelement hat, bezogen auf den umschlossenen Leiter, entweder in axialer Richtung verlaufende Schlitze oder es ist wellenförmig ausgeführt. Bei extremen Temperaturschwankungen auftretende Wärmedehnungsspannungen sollen dadurch elastisch ausgeglichen werden.

Der Erfindung liegt die Aufgabe zugrunde, die eingangs geschilderte Anordnung so zu gestalten, daß der elektrische Kontakt zwischen Kontaktelement und Leiter mit großer Sicherheit auf Dauer erhalten bleibt.

Diese Aufgabe wird gemäß der Erfindung dadurch gelöst,
- daß innerhalb des Leiters mindestens ein langgestreckter Druckkörper angebracht ist, der mindestens ein federndes, eine Rückstellkraft aufweisendes Teil hat, das bei in radialer Richtung auf den Druckkörper einwirkender Kraft in radialer Richtung zusammendrückbar ist, und
- daß das im Bereich des am Leiter festgelegten Kontaktelements befindliche federnde Teil des Druckkörpers durch die bei der Montage des Kontaktelements aufgebrachte Kraft entgegen seiner Rückstellkraft radial zusammengedrückt ist.

Bei dieser Anordnung ist der elektrisch gut leitende, feste Kontakt zwischen dem Leiter und dem Kontaktelement auf Dauer sichergestellt, auch wenn das Aluminium der Drähte des Leiters unter dem Druck des Kontaktelements zu fließen beginnt und wenn die Kontaktstelle stark erwärmt wird. Eine dadurch bedingte Verringerung des Durchmessers des Leiters wird durch den mindestens einen, innerhalb desselben befindlichen Druckkörper kompensiert, der durch sein federndes, mit einer Rückstellkraft versehenes Teil (mindestens eins) die Drähte des Leiters ständig gegen das Kontaktelement drückt, weil es beim Anbringen des Kontaktelements aus seiner Ruhestellung heraus zusammengedrückt wird und aufgrund seiner Rückstellkraft permanent in dieselbe zurückfedern will. Das reicht bei entsprechender Dimensionierung des Druckkörpers und insbesondere seines federnden Teils aus, um - wie schon erwähnt - die Drähte des Leiters ständig gegen das Kontaktelement zu drücken.

Der Druckkörper kann kontinuierlich auf der ganzen Länge des Leiters innerhalb desselben angebracht sein. In bevorzugter Ausführungsform wird der Druckkörper aber erst vor der Montage des Kontaktelements in den Leiter von dessen stirnseitigem Ende her so eingebracht, daß er in dem Bereich vorhanden ist, der vom Kontaktelement nach seiner Montage umschlossen wird.

Ausführungsbeispiele des Erfindungsgegenstandes sind in den Zeichnungen dargestellt.

Es zeigen:
Fig. 1 das Ende eines Leiters der Anordnung nach der Erfindung vor Anbringung eines Kontaktelements.
Fig. 2 einen Schnitt durch Fig. 1 längs der Linie II - II.
Fig. 3 das Ende des Leiters nach Fig. 1 mit daran festgelegtem Kontaktelement.
Fig. 4 einen Schnitt durch Fig. 3 längs der Linie IV - IV.
Fig. 5 bis 7 schematisch im Leiter einsetzbare Druckkörper in zwei unterschiedlichen Ausführungsformen in vergrößerten Darstellungen.

Als Leiter wird im folgenden ein aus verseilten Aluminiumdrähten bestehender Litzenleiter beschrieben, stellvertretend auch für einen aus kupferplattierten Drähten bestehenden Litzenleiter. Er wird der Einfachheit halber nur als "Leiter" bezeichnet.

In Fig. 1 ist das Ende eines von seiner Isolierung 2 befreiten Leiters 1 dargestellt, der aus einer Vielzahl von miteinander verseilten Drähten 5 (Fig. 5 und 6) aus Aluminium besteht. Um das Ende des Leiters 1 soll ein vorzugsweise aus Kupfer bestehendes Kontaktelement 3 herumgelegt werden, das in Fig. 1 schematisch angedeutet ist. Im Leiter 1 ist in bevorzugter Ausführungsform zentral ein Druckkörper 4 angebracht, der in Fig. 2 in seiner Ruhestellung dargestellt ist. Der Druckkörper 4 hat mindestens ein federndes, eine Rückstellkraft aufweisendes Teil. Im Leiter 1 soll mindestens ein Druckkörper 4 vorhanden sein. Diese Ausführungsform wird im folgenden berücksichtigt. Es können aber auch zwei oder mehr Druckkörper eingesetzt werden.

Das Kontaktelement 3 wird, vorzugsweise in einer Crimpverbindung, um den Leiter 1 herumgepreßt, so wie es in Fig. 3 dargestellt ist. Dabei wird nicht nur der Durchmesser des Leiters 1 verringert, sondern auch der Druckkörper bzw. dessen federndes Teil wird auf kleinere radiale Abmessungen zusammengedrückt. Das geht beispielsweise aus Fig. 4 hervor.

Der Druckkörper 4 kann auf der ganzen Länge des Leiters 1 vorhanden sein. Er wird dann bei der Herstellung des Leiters 1 kontinuierlich in denselben eingebracht, mit Vorteil zentral zwischen den Drähten 5 des Leiters 1. Ein solcher Druckkörper 4 kann gemäß Fig. 5 und 6 mit Vorteil als offenes Rohr 6 aus Federstahl ausgeführt sein, dessen in Längsrichtung verlaufende Kanten in radialer Richtung gegeneinander versetzt sind (Fig. 5), so daß sich eine Art Überlappung der Kanten ergibt. Bei radialem Druck auf das Rohr 5 verringert sich dessen Durchmesser, wobei dasselbe in Form einer Spirale zusammengedrückt wird, so wie es in Fig. 6 schematisch dargestellt ist. Bei dieser Ausführungsform ist das Rohr 5 selbst gleichzeitig "federndes Teil" des Druckkörpers 4. Um die Biegbarkeit des Rohres 5 zu verbessern, kann dasselbe in mehr oder weniger großen axialen Abständen in radialer Richtung verlaufende Schlitze aufweisen. Die Variante der Anordnung nach der Erfindung mit kontinuierlich im Leiter vorhandenen Druckkörper 4 hat den Vorteil, daß der Leiter 1 an jeder beliebigen Stelle zur Festlegung eines Kontaktelements 3 durchtrennt werden kann. Dazu kann der Druckkörper 4 selbstverständlich auch einen anderen, sinnvollen Aufbau haben.

In bevorzugter Ausführungsform ist der Druckkörper 4 nur in dem Bereich des Leiters 1 angebracht, der vom montierten Kontaktelement 3 umschlossen ist. Dazu kann beispielsweise ein entsprechend langer, stiftförmiger Druckkörper 7 vom stirnseitigen Ende des abisolierten Leiters 1 her zwischen dessen Drähte 5 eingebracht werden. Ein solcher Druckkörper 7 ist beispielsweise in Fig. 7 gezeigt. Bei dieser Ausführungsform des Druckkörpers kann für die Leitung ein handelsüblicher Litzenleiter ohne Sonderfertigung eingesetzt werden. Der Druckkörper 7 kann mit mindestens einer Blattfeder 8 aus Federstahl gemäß Fig. 7 ausgerüstet sein, die hier das federnde Element des Druckkörpers 4 darstellt. Die Blattfeder 8 ist im Stift so gelagert, daß sie in dessen Profil hineingedrückt werden kann. Gemäß Fig. 7 sind zwei an einander gegenüber liegenden Seiten des Stifts angebrachte Blattfedern vorgesehen. Es können aber auch drei oder mehr, in Umfangsrichtung gegeneinander versetzte Blattfedern 8 an einem Stift vorhanden sein.

Auch bei einem stiftförmigen Druckkörper 4 sind selbstverständlich andere, sinnvolle Ausführungen möglich. So kann auch ein offenes Rohrstück aus Federstahl gemäß Fig. 5 und 6 eingesetzt werden. Der Druckkörper kann auch einteilig mit dem Kontaktelement 3 verbunden sein, so daß insgesamt nur ein Bauteil montiert werden muß.

Bei Einsatz eines stiftförmigen Druckkörpers 7 wird beispielsweise wie folgt vorgegangen:

Das Ende eines isolierten Leiters 1 wird in vorgegebener Länge von seiner Isolierung 2 befreit. Danach wird ein stiftförmiger Druckkörper 7 in Achsrichtung des Leiters 1 von seiner Stirnseite her zwischen die Drähte 5 desselben geschoben, und zwar mit Vorteil möglichst zentral. Anschließend wird das Kontaktteil 3 um den Leiter 1 herumgepreßt, vorzugsweise mit einem Crimpwerkzeug. Durch den Preßvorgang werden nicht nur die Drähte 5 des Leiters zusammengepreßt, sondern auch das federnde Teil des Druckkörpers 7. Wenn derselbe gemäß Fig. 7 eine Blattfeder 8 aus Federstahl aufweist (oder mehr als eine Blattfeder), dann wird dieselbe in den Druckkörper 7 hineingedrückt. Sie drückt dann aufgrund ihrer Rückstellkraft permanent gegen die den Druckkörper 7 umgebenden Drähte 5 des Leiters 1, die damit dauernd gegen das Kontaktelement 3 gedrückt werden. Eine mögliche Verringerung der Abmessungen der Drähte 5 - durch Fließen des Aluminiums oder Temperatureinflüsse - kann sich daher auf den elektrisch leitenden Kontakt zwischen Leiter 1 und Kontaktelement 3 nicht auswirken.

## Patentansprüche

1. Anordnung zum Kontaktieren eines elektrischen Leiters, der aus einer Vielzahl von miteinander verseilten, Aluminium enthaltenden Drähten besteht, mittels eines Kontaktelements, das Teile zum mechanisch festen Herumlegen um den und Verpressen mit dem Leiter aufweist, insbesondere in einer Crimpverbindung,
**dadurch gekennzeichnet,**
- **daß** innerhalb des Leiters (1) mindestens ein langgestreckter Druckkörper (4,7) angebracht ist, der mindestens ein federndes, eine Rückstellkraft aufweisendes Teil (8) hat, das bei in radialer Richtung auf den Druckkörper (4,7) einwirkender Kraft in radialer Richtung zusammendrückbar ist, und
- **daß** das im Bereich des am Leiter (1) festgelegten Kontaktelements (3) befindliche federnde Teil (8) des Druckkörpers (4,7) durch die bei der Montage des Kontaktelements (3) aufgebrachte Kraft entgegen seiner Rückstellkraft radial zusammengedrückt ist.

2. Anordnung nach Anspruch 1, **dadurch gekennzeichnet, daß** der Druckkörper (4) auf der ganzen Länge des Leiters (1) angebracht ist.

3. Anordnung nach Anspruch 1 oder 2, **dadurch gekennzeichnet, daß** der Druckkörper (4) ein in Längsrichtung offenes Rohr (6) aus Federstahl ist, dessen in Längsrichtung verlaufende Kanten radial gegeneinander versetzt sind.

4. Anordnung nach Anspruch 3, **dadurch gekennzeichnet, daß** das Rohr (6) in axialen Abständen mit in radialer Richtung verlaufenden Schlitzen versehen ist.

5. Anordnung nach Anspruch 1, **dadurch gekennzeichnet, daß** der Druckkörper (7) nur im Bereich des Kontaktelements (3) im Leiter (1) vorhanden ist.

6. Anordnung nach Anspruch 5, **dadurch gekennzeichnet, daß** der Druckkörper (7) ein stiftförmiges Bauteil ist, das mindestens eine durch radialen Druck in das Profil desselben eindrückbare Blattfeder (8) aus Federstahl hat.

7. Anordnung nach Anspruch 5 oder 6, **dadurch gekennzeichnet, daß** der Druckkörper (7) einteilig mit dem Kontaktelement (3) verbunden ist.

## Geänderte Patentansprüche

### Geänderte Patentansprüche gemäss Regel 137(2) EPÜ.

**1.** Anordnung zum Kontaktieren eines elektrischen Leiters (1), der aus einer Vielzahl von miteinander verseilten, Aluminium enthaltenden Drähten (5) besteht, mittels eines Kontaktelements (3), das Teile zum mechanisch festen Herumlegen um den und Verpressen mit dem Leiter (1) aufweist, insbesondere in einer Crimpverbindung, bei welcher innerhalb des Leiters (1) ein eine Rückstellkraft aufweisender Druckkörper (4,7) angebracht ist, welcher durch die bei der Montage des Kontaktelements (3) aufgebrachte Kraft entgegen seiner Rückstellkraft radial zusammengedrückt ist, **dadurch gekennzeichnet, daß** der Druckkörper (4,7) mindestens ein federndes, aus Federstahl bestehendes Teil aufweist.

**2.** Anordnung nach Anspruch 1, **dadurch gekennzeichnet, daß** der Druckkörper (4) auf der ganzen Länge des Leiters (1) angebracht ist.

**3.** Anordnung nach Anspruch 1 oder 2, **dadurch gekennzeichnet, daß** der Druckkörper (4) ein in Längsrichtung offenes Rohr (6) aus Federstahl ist, dessen in Längsrichtung verlaufende Kanten radial gegeneinander versetzt sind.

**4.** Anordnung nach Anspruch 3, **dadurch gekennzeichnet, daß** das Rohr (6) in axialen Abständen mit in radialer Richtung verlaufenden Schlitzen versehen ist.

**5.** Anordnung nach Anspruch 1, **dadurch gekennzeichnet, daß** der Druckkörper (7) ein stiftförmiges Bauteil ist, das mindestens eine durch radialen Druck in das Profil desselben eindrückbare Blattfeder (8) aus Federstahl hat.

**6.** Anordnung nach Anspruch 5, **dadurch gekennzeichnet, daß** der Druckkörper (7) einteilig mit dem Kontaktelement (3) verbunden ist.
